# EUROPÄISCHE PATENTSCHRIFT

(11) **EP 0 037 085 B1**
(45) Veröffentlichungstag und Bekanntmachung des Hinweises auf die Patenterteilung: **11.05.1983**
(21) Anmeldenummer: 81102292.0
(22) Anmeldetag: 26.03.1981
(51) Int. Cl.: E04G 21/32, A62B 1/04

(54) **Verankerungsvorrichtung für ein Sicherheitsgeschirr**
Anchorage device for a safety harness
Dispositif d'ancrage d'un dispositif de sécurité

(30) Priorität: 01.04.1980 DE 3012571
(43) Veröffentlichungstag der Anmeldung: 07.10.1981
(73) Patentinhaber: Berge & Uhl, D-8500 Nürnberg 90 (DE)
(72) Erfinder: Albrecht, Rudolf, D-8500 Nürnberg 90 (DE)
(74) Vertreter: Matschkur, Götz, Lindner Patent- und Rechtsanwälte

## Beschreibung

Die Erfindung richtet sich auf eine transportable Verankerungsvorrichtung zum Verankern eines Sicherheitsgeschirrs an gefährlichen, im wesentlichen ebenen Arbeitsstellen, wie Flachdächern od. dgl.

Die Arbeitssicherheit und die hierauf bedachten Unfallverhütungsvorschriften verlangen bei Arbeiten auf erhöhten Arbeitsstellen, wie z. B. auf Flachdächern od. dgl., insbesondere bei einer 5 m überschreitenden Randhöhe einen ausreichenden Schutz gegen Absturz der mit diesen Arbeiten betrauten Personen. Im allgemeinen ist ein Anseilschutz erforderlich, wozu die verschiedensten Sicherheitsgeschirre dienen. Diese verlangen sämtlich einen Anschlagpunkt auf der erhöhten Fläche. Bei Flachdächern od. dgl. fehlen solche Anschlagpunkte im allgemeinen. Zum Anschlag der Sicherheitsgeschirre dienende Anker müßten eigens angebracht werden und erfordern einen hohen Kostenaufwand (vgl. DE-A-23 43 233 und DE-U-7 916 672). Nach Fertigstellung der Arbeiten würden solche Anker störend zurückbleiben und der Korrosion durch Witterungseinflüsse ausgesetzt sein, so daß sie bei einem späteren Anwendungsfall möglicherweise gar nicht mehr brauchbar wären und eine eigene Unfallgefahr bedeuteten. Ein solcher Anschlagpunkt muß in Verbindung mit einem Falldämpfer eine horizontal wirkende Kraft von 750 kp aufnehmen können.

Aus den geschilderten Schwierigkeiten erwächst das Bedürfnis nach einer Verankerungsvorrichtung für Sicherheitsgeschirre, die an beliebigen Arbeitsstellen ohne große Schwierigkeiten aufgestellt und nach Gebrauch wieder entfernt werden kann. Gegenüber den bekannten Vorrichtungen richtet sich die Erfindung auf eine transportable Verankerungsvorrichtung. In Ausgestaltung dieses allgemeinsten Gedankens zeichnet sich die Vorrichtung aus durch einen flexiblen großformatigen Behälter mit im Verhältnis zu seiner Höhe großer Grundfläche und mit einer Armatur zum Anschluß an eine Wasserleitung sowie wenigstens einer Halterung zum Anschlagen des Sicherheitsgeschirrs.

Ein solcher Behälter wird am Gebrauchsort mit Wasser gefülft, was entsprechend den üblichen Gegebenheiten mit einem einfachen Wasserschlauch ohne weiteres möglich ist. Daraus folgt aber andererseits, daß ein solcher Behälter nach Ablassen des Wassers jederzeit transportabel ist und an einem neuen Arbeitsplatz wieder aufgestellt werden kann. Die im Verhältnis zur Behälterhöhe große Grundfläche sorgt für die erforderliche Haftung auf der Unterlage. Ein solcher Behälter ist, ausgehend von einem Fassungsvermögen leicht zu berechnen, damit die den Vorschriften entsprechende Kraft erreicht wird. Eine unsachgemäße Handhabung ist praktisch ausgeschlossen, weil jedermann den Füllzustand einer solchen Vorrichtung ohne weiteres erkennt, d. h. also, daß ein nur teilweises Füllen des Behälters einer Aufsichtsperson sofort auffällt und mithin ein solcher Fehler abgestellt werden kann. ,

Der Behälter der erfindungsgemäßen Vorrichtung kann aus PVC-beschichtetem hochfestem Gewebe bestehen, welches an sich zur Herstellung von Behältern bereits bekannt ist.

Es liegt im Rahmen der Erfindung, daß der Behälter einen umlaufenden Saum und in diesem angeordnete Anschlagösen für die Sicherheitsgeschirre aufweist. Ein solcher Saum ist bei derartigen Behältern vielfach ohnehin vorhanden. Er braucht lediglich mit den notwendigen Ösen versehen zu werden. Der Saum ist darüber hinaus im allgemeinen gegenüber der Behälterwand verstärkt, so daß die notwendige Festigkeit von vornherein gewährleistet ist.

Als besonders vorteilhaft hat es sich erwiesen, die Anordnung so zu treffen, daß die Auflagerfläche des Behälters einen hohen Reibungskoeffizienten aufweist. Das heißt m.a.W., daß zumindest der Behälterboden an seiner Außenseite eine reibungserhöhende Oberfläche aufweist.

In weiterer Ausgestaltung der Erfindung ist der Behälter mit einem Sicherheitsventil und ggf. auch einem Ablaßventil versehen. Bei einem Fassungsvermögen des Behälters von 1 000 I und einem Reibungskoeffizienten von 0,75-0,80 lassen sich ohne weiteres horizontale Kräfte zwischen 750 bis 800 kp aufnehmen. Das Ablaßventil kann ggf. zum Entlüften beim Füllvorgang dienen. Findet diese Verankerungsvorrichtung bei Arbeiten auf einem Dach Verwendung, kann nach bedarf das Wasser jederzeit aus dem Behälter abgelassen werden und das Wasser frei auf dem Dach ablaufen.

Weitere Merkmale, Einzelheiten und Vorteile der Erfindung ergeben sich aus der folgenden Beschreibung einer bevorzugten Ausführungsform der Erfindung sowie anhand der Zeichnung. Hierbei zeigen :
Figur 1 in perspektivischer Ansicht eine Verankerungsvorrichtung in Gebrauchsstellung und
Figur 2 ein Detail in vergrößerter Schnittdarstellung.

Die Wand 1 des Behälters 2 besteht aus einem beschichteten hochfesten Gewebe. Ggf. kann der Boden 10 noch eigens verstärkt sein bzw. kann seine Auflagerfläche 3 in einer reibungserhöhenden Weise ausgebildet sein. Wandung 1 und Boden 10 sind im Bereich eines umlaufenden Saumes 4 miteinander verbunden, im allgemeinen verschweißt. In diesen Saum 4 sind in regelmäßigen Abständen Ösen 5 angeordnet, die zum Befestigen von Sicherheitsgeschirren, beispielsweise mittels eines Karabinerhakens oder Sicherheitshakens dienen.

Der Behälter 2 weist im wesentlichen Quaderform und eine rechteckige Grundfläche auf. An der Stirnseite 6 ist ein Füllstutzen 7 angeordnet, der ein Absperrventil 8 aufweist, welches nur schematisch dargestellt ist. Dieser Stutzen 7 weist eine Schnellkupplung oder Gewindekupplung zum Anschluß eines Wasserschlauchs auf. Ein Sicherheitsventil, welches im einzelnen nicht dargestellt ist, dient dem Schutz vor Überbelastung beim Füllen. Der Behälter 2, insbesondere aber der Boden 10, sind unter Vermeidung scharfer Kanten, Rillen od. dgl. ausgebildet, um Beschädigungen, z. B. durch Kantenpressung, an der Auflagerfläche, ggf. dem Flachdach, zu vermeiden.

Die Ösen 5 sind im Saum 4 derart ausgelegt, daß sie unbeschadet eine Belastung von mindestens 750 kp aushalten. Ist die Grundfläche des Behälters etwa 1 m x 2 m groß, ergibt sich eine Belastung für die Unterlage, ggf. das Flachdach, von 0,05 kp/cm^{2.} Überträgt man diese Belastung auf eine Wärmedämmschicht etwa aus Styropor des Typs PS 20, beträgt die nach der entsprechenden Norm zulässige Druckspannung bei 10 % Stauchung 1,0-1,4 kp/cm². Daraus folgt, daß die Anwendung einer solchen Verankerungsvorrichtung selbst für die Wärmedämmschicht eines Flachdachs unschädlich ist.

## Patentansprüche

1. Transportable Verankerungsvorrichtung zum Verankern eines Sicherheitsgeschirrs an gefährlichen, im wesentlichen ebenen Arbeitsstellen, wie Flachdächern, gekennzeichnet durch einen flexiblen großformatigen Behälter (2) mit im Verhältnis zu seiner Höhe großer Grundfläche (3) und mit einer Armatur (Stutzen 7) zum Anschluß an eine Wasserleitung sowie wenigstens einer Halterung zum Anschlagen des Sicherheitsgeschirrs.

2. Vorrichtung nach Anspruch 1, dadurch gekennzeichnet, daß der Behälter (2) einen umlaufenden Saum (4) und in diesem angeordnete Anschlagösen (5) aufweist.

3. Vorrichtung nach Anspruch 1 oder 2, dadurch gekennzeichnet, daß die Auflagerfläche (3) des Behälters (2) einen hohen Reibungskoeffizienten aufweist.

4. Vorrichtung nach einem der Ansprüche 1 bis 3, dadurch gekennzeichnet, daß der Behälter (2) ein Sicherheitsventil aufweist.

5. Vorrichtung nach einem der Ansprüche 1 bis 4, dadurch gekennzeichnet, daß der Behälter (2) ein Ablaßventil (8) aufweist.

6. Vorrichtung nach einem der Ansprüche 1 bis 5, dadurch gekennzeichnet, daß der Behälter (2) insbesondere an seiner Auflagerfläche (3) keine scharfen Kanten aufweist.

7. Vorrichtung nach einem der Ansprüche 1 bis 6, dadurch gekennzeichnet, daß die Halterungen zum Anschlagen des Sicherheitsgeschirrs in Höhe des Behälterbodens (10) an dessen äußerem Umfang angeordnet sind.

8. Vorrichtung nach einem der Ansprüche 1 bis 6, dadurch gekennzeichnet, daß die Halterungen zum Anschlagen des Sicherheitsgeschirrs an den Seitenwänden des Behälters angeordnet sind.

## Claims

1. A transportable anchorage device for the anchorage of a safety harness on dangerous, essentially flat work places, such as flat roofs, characterised by a flexible large sized container (2) with a large base surface (3) in proportion to its height and with a fitting (spigot 7) for the connection of a water conduit as well as at least one mounting for the connection of the safety harness.

2. A device according to Claim 1, characterised in that the container (2) comprises a surrounding seam (4) and connector eyelets (5) therein.

3. A device according to Claim 1 or 2, characterised in that the supporting surface (3) of the container (2) has a high coefficient of friction.

4. A device according to one of Claims 1 to 3, characterised in that the container (2) comprises a safety valve.

5. A device according to one of Claims 1 to 4, characterised in that the container (2) comprises a drain valve (8).

6. A device according to one of Claims 1 to 5, characterised in that the container (2) has no sharp edges, particularly on its supporting surface (3).

7. A device according to one of Claims 1 to 6, characterised in that the mountings for the connection of the safety harness are arranged at the level of the base (10) of the container at the outer periphery thereof.

8. A device according to one of Claims 1 to 6, characterised in that the mountings for the connection of the safety harness are arranged on the side walls of the container.

## Revendications

1. Dispositif d'ancrage portatif pour ancrer un dispositif de sécurité en un emplacement de travail dangereux, essentiellement plan, tel que des toits plats, caractérisé par un réservoir (2) flexible de grand format ayant une grande surface de base (3) par rapport à sa hauteur et comportant un organe (raccord 7) pour le branchement à une canalisation d'eau ainsi qu'au moins un organe d'attache pour fixer le dispositif de sécurité.

2. Dispositif selon la revendication 1, caractérisé par le fait que le réservoir (2) comporte un rebord périphérique (4) et des trous de fixation (5) prévus dans ce rebord.

3. Dispositif selon. la revendication 1 ou 2, caractérisé en ce que la surface d'appui (3) du réservoir (2) présente un coefficient de frottement élevé.

4. Dispositif selon l'une des revendications 1 à 3, caractérisé en ce que le réservoir (2) comporte une soupape de sécurité.

5. Dispositif selon l'une des revendications 1 à 4, caractérisé en ce que le réservoir (2) comporte une soupape de décharge (8)..

6. Dispositif selon l'une des revendications 1 à 5, caraetérisé en ce que le réservoir (2) ne présente aucune arête vive, en particulier sur sa surface d'appui (3).

7. Dispositif selon l'une des revendications 1 à 6, caractérisé en ce que les organes d'attache pour fixer le dispositif de sécurité sont prévus au niveau du fond du réservoir (10) sur la périphérie extérieure de celui-ci.

8. Dispositif selon l'une des revendications 1 à 6, caractérisé en ce que les organes d'attache pour fixer le dispositif de sécurité sont prévus sur les parois latérales du réservoir.
